# EUROPÄISCHE PATENTSCHRIFT

(11) **EP 0 243 811 B1**
(45) Veröffentlichungstag und Bekanntmachung des Hinweises auf die Patenterteilung: **09.12.1992**
(21) Anmeldenummer: 87105648.7
(22) Anmeldetag: 16.04.1987
(51) Int. Cl.: B41F 33/00

(54) **Einrichtung zum Steuern von Rotationsdruckmaschinen**
Control device for rotary printing machines
Dispositif de commande de rotatives d'impression

(30) Priorität: 30.04.1986 DE 3614744
(43) Veröffentlichungstag der Anmeldung: 04.11.1987
(73) Patentinhaber: Koenig & Bauer Aktiengesellschaft, 97080 Würzburg (DE)
(72) Erfinder: Bayerlein, Friedrich, D-8702 Veitshöchheim (DE); Leuerer, Dietrich, D-8700 Würzburg (DE); Rindfleisch, Karl, D-8702 Margetshöchheim (DE)

(56) Entgegenhaltungen:
- EP-A- 0 002 435
- EP-A- 0 113 383
- EP-A- 0 117 832
- EP-A- 0 160 167
- DE-A- 3 509 633
- DE-C- 2 337 157
- US-A- 3 248 549
- US-A- 3 811 112
- PATENT ABSTRACTS OF JAPAN vol. 6, no. 103 (E-112) 981 12 Juni 1982; JP-A-57 33847
- Hovering craft and hidrofoil vol. 14, no. 10, Juli 1974, London Seite 23 "Frequency Modulated-Telemetry for Instrumentation of Rotating Shafts"

## Beschreibung

Die Erfindung betrifft ein Verfahren zum Ansteuern von Rotationsdruckmaschinen und eine Einrichtung zur Durchführung des Verfahrens gemäß den Oberbegriffen der Ansprüche 1 und 2.

Durch die DE 35 09 633 A1 ist eine elektronische, transportable Datenspeichereinrichtung für Druckmaschinen bekanntgeworden. Um die im Speichersystem gespeicherten Daten an die Druckmaschine zu übertragen, müssen die Speichereinrichtung und die Vorrichtung zum Kommunizieren in eine genau definierte Lage zueinander gebracht werden, damit über Oktokoppler oder Schallkoppler ein Datenaustausch stattfinden kann.

Es ist also im Gegensatz zur Erfindung jeweils notwendig, an der Stelle der Druckmaschine, von der die Maschine gesteuert werden soll, eine Speichereinrichtung und eine Vorrichtung zum Kommunizieren anzuordnen. Das bedeutet, daß bei den unübersichtlichen Druckmaschinen, insbesondere bei den Rollenrotationsdruckmaschinen, eine Vielzahl von Speichereinrichtungen und Vorrichtungen zum Kommunizieren angebracht werden müssen. Das hat zur Folge, daß aufwendige Verriegelungs- und Sicherheitsschaltungen notwendig sind, um eine sichere Bedienung der Maschine zu gewährleisten.

Aus der EP 01 60 167 A1 ist ein Verfahren und eine Einrichtung zum Steuern ausgewählter Funktionen einer Rollenrotationsdruckmaschine bekannt, bei der ausgewählte Druckmaschineneinheiten eine eigene Digital-Prozessor-Steuerung haben, die mit einer zentralen Mikroprozessor-Steuerung kommunizieren. Der eingesetzte Kommunikationsdatenbus kann u. a. Daten drahtlos übertragen.

Drahtlose Einrichtungen zum drahtlosen Steuern von Geräten und Apparaten, z. B. Fernsehern, sind seit langem als IR- (Infrarot-) oder Ultraschallsteuerungen bekannt. Mit derartigen Steuerungen, die im wesentlichen aus einem in handlichen transportablen Gehäusen eingebauten Sendern mit einer Mehrzahl von Befehlstasten und einem im Gerät eingebauten Empfänger bestehen. Die Steuerbefehle werden drahtlos vom Sender mittels modulierter IR- bzw. Ultraschallwellen zum Empfänger gesendet. Dort werden sie mittels elektr. Auswerte-Einheiten in O/I-Signale umgewandelt.

Bei Rollenrotationsdruckmaschinen, die 50 m und länger sein können, sind an den einzelnen Maschinenteilen eine große Anzahl von Befehlstastern vorgesehen, mit denen die verschiedensten Kommandos für den Betrieb der Maschine oder einzelner Teile der Maschine gegeben werden können. Diese Taster mußten bisher alle verdrahtet werden, was einen erheblichen Aufwand an Platz in der Maschine und an Kosten für die elektr. Geräte und die Verdrahtung bedeutete. Außerdem konnten aus konstruktiven Gründen oftmals die Befehlsgeräte nicht da plaziert werden, wo sie ergonometrisch günstig wären, so daß eine bequeme Bedienung manchmal nicht möglich ist.

Der Erfindung liegt die Aufgabe zugrunde, ein Verfahren und eine Einrichtung zur Durchführung des Verfahrens zum drahtlosen Steuern von Rollenrotationsdruckmaschinen zu schaffen, mit der es möglich ist, von jeder Stelle der Maschine aus sicher drahtlose Steuerbefehle auszugeben.

Die Aufgabe wird durch die kennzeichnenden Teile der Ansprüche 1 und 2 gelöst.

Die mit der Erfindung erzielbaren Vorteile bestehen insbesondere darin, daß standortunabhängig, sicher Steuerbefehle ausgesendet werden können. Es können handliche, portable Sendeeinheiten verwendet werden, die leicht an Maschinenteilen vorübergegend angebracht werden können und so die Maschine von Stellen aus leicht bedienbar machen, von denen es bisher nur unbequem möglich war. Der beträchtliche Aufwand für die Verdrahtung der Kommandotaster an der manchmal beträchtlich langen Rollenrotationsdruckmaschine wird erheblich reduziert. Um Fehlsteuerungen zu vermeiden, können die eingebauten Kommandos auf einem Display auf dem Sendergehäuse angezeigt und quittiert werden, bevor die Maschine das Kommando ausführt. Es ist auch möglich die menschliche Stimme zur Kommandogabe zu verwenden.

Ein Ausführungsbeispiel der Erfindung wird in der Zeichnung dargestellt. Es zeigen:
- Fig. 1: prinzipiellen Aufbau einer drahtlosen Steuerungseinrichtung für eine Rotationsdruckmaschine,
- Fig. 2: prinzipieller Aufbei einer drahtlosen Steuerungseinrichtung mit einer Sicherheitseinrichtung,
- Fig. 3: drahtlose Steuerung einer Rollenrotationsdruckmaschine unter Verwendung von im Druckereilokal aufgehängten Relaisstationen.

Die Einrichtung zum drahtlosen Ansteuern einer Rollenrotationsdruckmaschine 1 in einem Druckereiraum 2 besteht im Prinzip aus einem handgerechten, portablen Handgerät 5 mit einem Sender 3 in einem Gehäuse 4. Auf einer Bedienungsfläche 6 des Gehäuses 4 sind eine Mehrzahl von Kommandotastern 8 und ein Display 9 zum Anzeigen des soeben gegebenen Kommandos in alphanummerischen Zeichen.

Durch Drücken eines Kommandotasters 8 wird im Sender 3 ein vorbestimmtes Signal in Form einer Steuerimpulsfolge erzeugt. Dieses gepulste Signal 7, der aus elektromagnetischen Wellen, Lichtstrahlung, Infrarotstrahlung oder Ultraschallwellen bestehen kann, wird drahtlos an einen Empfänger 11 übertragen. Von Empfänger 11 werden die aufgefangenen Signale 7 verstärkt und einem Decoder 12 zugeführt, der jedes Signal 7 in ein entsprechendes Steuerkommando 13 umwandelt und anschließend einer elektr. Steuereinheit 14 zuführt, die Stellglieder wie Motoren, Ventile usw. aktiviert (Fig. 1).

Bei Verwendung einer drahtlosen Ansteuerung bei Maschinen müssen unbeabsichtige Kommandoauslösungen unbedingt ausgeschlossen werden. Zu diesem Zweck wird die drahtlose Kommandogabeeinrichtung wie in Fig. 2 gestaltet.

Das Handgerät 5 ist mit einer Spannungsversorgung, z. B. wiederaufladbare Zellen, einem Sender 3, einem Empfänger 11, Kommandotastern 8, einer Decodier- und Vergleicherschaltung 16 und wahlweise auch mit einem Display 9 zur alphanummerischen Anzeige des eingegebenen Kommandos ausgerüstet. Die Decodier- und Vergleicherschaltung 16 erfüllt die Aufgabe in einer kurzen Zeitspanne z. B. 10 msec. die völlige Übereinstimmung von mindestens zwei Signalfolgen 7 (20) und 17 (30) festzustellen und dann eine Quittiersignalfolge 18 zu erzeugen. Mit dem Sender 3 und dem Empfänger 11 des Handgerätes 5 wirkt ein stationäres Sende-und Empfangsteil 21 zusammen, wobei das Empfangsteil 21 mit einem sich selbst zurückstellenden elektr. Speicherteil 22 versehen ist.

Mit dem Sende- und Empfangsteil 21 wirkt ein elektronische Steuerungseinheit 14 z. B. eine freiprogrammierbare Steuerung zusammen.
Wird einer der Kommandotaster 8 des Handgerätes 5 gedrückt, so sendet der Sender 3 des Handgerätes 5 drahtlos eine dem gegebenen Kommandobefehl zugeordnete Signalfolge 7 aus, die vom Empfänger 23 des Sende- und Empfangsteils 21 empfangen wird, dort in eine elektrische Signalfolge 17 umgewandelt und mittels eines Leiters zum Sendeteil 24 des Sende- und Empfangsteils 21 übertragen wird, dann wieder in eine drahtlose Signalfolge 17.1 umgewandelt und gesendet wird. Gleichzeitig erzeugt der Sender 3 eine vom Informationsinhalt gleiche elektrische Signalfolge 20, die der Decodier- und Vergleicherschaltung 16 zugeführt wird. Die drahtlose Signalfolge 17.1 wird vom Empfänger 11 des Handgeräts 5 in eine entsprechende elektrische Signalfolge 30 umgewandelt und der Decodier- und Vergleicherschaltung 16 zugeführt. Dort werden die elektr. Signalfolgen 20 und 30 miteinander verglichen. Nur wenn vollständige Übereinstimmung beider Signalfolgen 20 und 30 besteht, wird eine Quittierungssignalfolge 25 gebildet und an den Sender 3 im Handgerät 5 abgesetzt, der diese elektrische Quittiersignalfolge 25 in ein drahtlos übertragbare Quittiersignalfolge 18 umwandelt, die vom Empfänger 23 empfangen und in ein elektr. Signal 13, das dem gewünschten Kommando entspricht umgewandelt und über Leitung einem elektronischen Steuerungsteil 14 z. B. einer freiprogrammierbaren Steuerung für den Antrieb einer Rollenrotationsdruckmaschine zugeführt.

Die Decodier-, Vergleicher- und Übergabeschaltung 16 kann als Microrechner ausgeführt sein. Um die Systemsicherheit noch weiter zu erhöhen, kann jede der elektronisch oder drahtlos übertragbaren Steuersignalfolgen mittels des Prüfsummenverfahrens kontrolliert werden.

Die drahtlose Verbindung zwischen dem stationären Sende-und Empfangsteil 21 und dem Sender 3 und Empfänger 11 des Handgeräts 5 kann auch verwendet werden um Störungsmeldungen, Sicherheitsfunktionen, Betriebsdaten auf das Display 9 zu übertragen oder akustische Warnsignale auszulösen, oder zur Kupplung von Steuerungsleitrechnern und untergeordneten Steuerungsrechnern benützt werden. Auch ist es möglich, jede Signalfolge mindestens durch den Kommandotaster 8 zweimal auszulösen und erst bei völligen Übereinstimmungen der Information die Quittiersignalfolge 25 auszulösen. Da jede Signalfolge als Informationsgruppe aus Signalen und dazwischen liegenden Signalpausen besteht, können auch diese zur Verifizierung der Signalfolge verwendet werden.

Die drahtlose Übertragungseinrichtung ermöglicht es auch mittels eines an sich bekannten Sprachanalysesystems die Fernsteuerung einer Druckmaschine verbal über geläufige Befehlswörter wie z. B. "Vorrücken", "Stop", "Lauf" usw. durchzuführen. Die Klangfarbe der Stimme der einzelnen Bedienungspersonen kann dabei ausgenutzt werden für die Zulässigkeit bestimmter Kommandos.

Die verbalen Befehle können zum Zwecke der Erhöhung der Übertragungssicherheit in IR-Lichtimpulse umgesetzt werden und umgekehrt. Die Eingabe und Rückmeldung von verbalen Befehlen kann drahtlos oder leitungsgebunden erfolgen. Der Informationsinhalt der Sprache kann durch Modulation, elektromagnetisch oder mittels Induktionsschleifen erfolgen.

Die Steuerimpulse können im Empfänger in eine serielle ASCII-Informationskette umgewandelt und einem Steuerrechner der Maschine über Lichtleiter zugeführt werden. Schmalbandige IR-Filter an den Sendern und Empfängern können die Störsicherheit erhöhen. Selbstverständlich kann polarisiertes IR-Licht gesendet und empfangen werden.

Bei größeren Rollenrotationsdruckmaschinen 1 ist es besonders notwendig auch aus abgelegenen Teilen sicher Kommandos geben zu können. Dieses wird erreicht, in dem eine oder mehrere Relaisstationen 26 im Druckereiraum 2 über der Rollenrotationsdruckmaschine 1 aufgehängt werden. Jede Relaisstation 26 besteht aus einem Empfänger und einem mit ihm zusammenwirkenden Sender. Der / die Sender der Relaisstation ist / sind auf das Sende- und Empfangsteil 21 das z. B. auf der Schaltanlage montiert ist, ausgerichtet. Die Kommandogabe erfolgt in der gleichen Weise wie bei Fig. 2 beschrieben, über die Handgeräte 5. Die gleiche Sicherheitsschaltung kann dabei angewendet werden. Die von den Sendern 3 der Handgeräte 5 ausgesandten Impulsfolgen 7 werden entweder direkt auf das Sende- und Empfangsteil 21 oder indirekt über den Umweg über die Relaisstation 26 an das Sende- und Empfangsteil 21 abgestrahlt und von diesem aufgenommen und wie bei Fig. 2 beschrieben verarbeitet. Über je ein Lichtleitkabel 28 und 29 gelangen die IR-Steuerimpulssignalfolgen vom Sende- und Empfangsteil 21 bzw. von der Tastatur 8 eines Bedienungspultes 27 zu einem Lichtleitempfänger 31 in eine Schaltanlage 32 mit einer frei programmierbaren Steuerung 14.

### Teileliste

- 1: Rollenrotationsdruckmaschine
- 2: Druckereiraum
- 3: Sender
- 4: Gehäuse
- 5: Handgerät
- 6: Bedienungsfläche
- 7: Signalfolge, erste
- 8: Kommandotaster
- 9: Display
- 10: -
- 11: Empfänger
- 12: Decoder
- 13: Steuerkommando
- 14: Steuereinheit
- 15: -
- 16: Decodier- und Vergleicherschaltung
- 17: Signalfolge, elektr.
- 17.1: Signalfolge, drahtlos
- 18: Quittiersignalfolge
- 19: -
- 20: Signalfolge
- 21: Sende- und Empfangsteil
- 22: Speicherteil
- 23: Empfänger
- 24: Sendeteil
- 25: Quittiersignalfolge
- 26: Relaisstation
- 27: Bedienungspult
- 28: Lichtleitkabel
- 29: Lichtleitkabel
- 30: Signalfolge
- 31: Lichtleitempfänger
- 32: Schaltanlage

## Patentansprüche

1. Verfahren zum Steuern einer Druckmaschine mit einer portablen Eingabeeinrichtung (5) und einer stationären, elektronischen Steuerungseinheit (14), bei dem die Eingabeeinrichtung (5) mittels ihres Sendeteiles (3) eine Steuerimpulsfolge (7) drahtlos an einen stationären Empfänger (23) absetzt, der mit der elektronischen Steuerungseinheit (14) zusammenwirkt, dadurch gekennzeichnet, daß die Steuerimpulsfolge (7) gleichzeitig vom Sender (3) der Eingabeeinrichtung (5) an den stationären Empfänger (23) drahtlos als Signalfolge (7) gesendet und an eine Decodier- und Vergleicherschaltung (16) der Eingabeeinrichtung (5) als Signalfolge (20) zugeleitet wird, daß anschließend die Steuerimpulsfolge (7) in dem stationären Empfänger (23) in eine elektrische Signalfolge (17) umgewandelt wird und an ein mit ihm zusammenwirkendes, stationäres Sendeteil (24) weitergegeben wird, daß das Sendeteil (24) die elektrische Signalfolge (17) in eine drahtlose Signalfolge (17.1) umwandelt, die an einen Empfänger (11) der Eingabeeinrichtung (5) drahtlos weitergegeben wird, dort in eine elektrische Signalfolge (30) umgewandelt und der Decodier- und Vergleicherschaltung (16) zugeführt wird, daß anschließend in der Decodier- und Vergleicherschaltung (16) die Signalfolgen (20; 30) verglichen werden und bei Übereinstimmung dieser Signalfolgen (20; 30) eine Quittiersignalfolge (25; 18) erzeugt wird und mittels des stationären Empfängers (23) ein Steuersignal (13) erzeugt wird, welches den gewünschten Steuerkommandos entspricht, das der Steuerungseinheit (14) zur Steuerung der Druckmaschine zugeleitet wird.

2. Einrichtung zur Durchführung des Verfahrens nach Anspruch 1, dadurch gekennzeichnet, daß der portablen Eingabeeinrichtung (5) und der elektronischen Steuerungseinheit (14) jeweils mindestens ein Sende- und Empfangsteil (3;24, 11;23) zugeordnet ist, daß der Eingabeeinheit (5) eine Decodier- und Vergleichssteuerung (16) zugeordnet ist.

3. Einrichtung nach Anspruch 2, dadurch gekennzeichnet, daß der Druckmaschine druckeinheits- bzw. falzwerksbezogen Empfänger, Sender, Decodierstufen und dezentrale Steuerelemente zugeordnet sind, welche Signalfolgen von zweiten externen Sendern und Empfängern mit Decodierstufen von externen Steuerungseinheiten (5; 14) aussenden oder empfangen.

## Claims

1. Method of controlling a printing machine with a portable input means (5) and a stationary, electronic control unit (14), in which the input means (5), by means of its transmitter component (3), transmits a control pulse sequence (7) wirelessly to a stationary receiver (23) which cooperates with the electronic control unit (14), characterized in that the control pulse sequence (7) is at the same time transmitted from the transmitter (3) of the input means (5) to the stationary receiver (23) wirelessly as a signal sequence (7) and is supplied as a signal sequence (20) to a decoding and comparator circuit (16) of the input means (5), in that the control pulse sequence (7) is then converted in the stationary receiver (23) into an electrical signal sequence (17) and is passed on to a stationary transmitter component (24) cooperating therewith, in that the transmitter component (24) converts the electrical signal sequence (17) into a wireless signal sequence (17.1) which is passed on wirelessly to a receiver (11) of the input means (5), and is converted there into an electrical signal sequence (30) and supplied to the decoding and comparator circuit (16), in that the signal sequences (20; 30) are then compared in the decoding and comparator circuit (16) and in the case of identicality of these signal sequences (20; 30) an acknowledgement signal sequence (25; 18) is generated and there is generated by means of the stationary receiver (23) a control signal (13) which corresponds to the desired control command which is supplied to the control unit (14) for controlling the printing machine.

2. Means for carrying out the method according to Claim 1, characterized in that at least one transmitting and receiving component (3; 24, 11; 23) is associated in each case with the portable input means (5) and the electronic control unit (14), and in that a decoding and comparator control (16) is associated with the input unit (5).

3. Means according to Claim 2, characterized in that there are associated with the printing machine, in relation to the printing unit or folding mechanism, receivers, transmitters, decoding stages and distributed control elements which transmit or receive signal sequences from second external transmitters and receivers with decoding stages from external control units (5; 14).

## Revendications

1. Procédé de commande d'une machine d'impression à l'aide d'un dispositif d'introduction (5) portable et d'une unité de commande électronique (14) stationnaire, dans lequel le dispositif d'introduction (5) envoie, par transmission sans fil, à l'aide d'une partie d'émission (3), une succession d'impulsions de commande (7), à un récepteur stationnaire (23), qui coopère avec l'unité de commande électronique (14), caractérisé en ce que la succession d'impulsions de commande (7) est envoyée sans fil, à titre de succession de signaux (7), simultanément par l'émetteur (3) du dispositif d'introduction (5) au récepteur stationnaire (23), et amené à un circuit de décodage et de comparaison (16) du dispositif d'introduction (5), à titre de succession de signaux (20), en ce qu'ensuite la succession d'impulsions de commande (7) est convertie dans le récepteur stationnaire (23) en une succession de signaux électriques (17) et retransmis à une partie d'émission stationnaire (24), qui coopère avec lui, en ce que la partie d'émission (24) convertit la succession de signaux électriques (17) en une succession de signaux (17.1) à transmission sans fil, retransmise sans fil à un récepteur (11) du dispositif d'introduction (5), convertit dans le récepteur (11) en une succession de signaux électriques (30) et amenée au circuit de décodage et de comparaison (16), en ce qu'ensuite les successions de signaux (20;30) sont comparées dans le circuit de décodage et de comparaison (16) et, en cas de coïncidence de ces successions de signaux (20;30) est produite une succession de signaux d'acquittement (25;18) et, au moyen du récepteur stationnaire (23) un signa de commande (13) qui correspond à l'ordre de commande souhaité, qui est amené à l'unité de commande (14) en vue d'assurer la commande de la machine à imprimer.

2. Dispositif pour mettre en oeuvre le procédé selon la revendication 1, caractérisé en ce qu'au dispositif d'introduction portable (5) et à l'unité de commande électronique sont chaque fois associées au moins une partie d'émission et de réception (3;24, 11;23), en ce qu'à l'unité d'introduction (5) est associé une commande de décodage et de comparaison (16).

3. Dispositif selon la revendication 2, caractérisé en ce qu'à la machine à imprimer sont associés, pour chaque unité d'impression, respectivement plieuse, un récepteur, un émetteur, des étages de décodage et des éléments de commande décentralisée, qui émettent ou reçoivent des successions de signaux provenant de deuxièmes émetteurs et récepteurs externes, avec des étages de décodage d'unités de commande externes (5;14).
